# EUROPÄISCHE PATENTSCHRIFT

(11) **EP 4 309 824 B1**
(45) Veröffentlichungstag und Bekanntmachung des Hinweises auf die Patenterteilung: **30.04.2025**
(21) Anmeldenummer: 23185589.1
(22) Anmeldetag: 14.07.2023
(51) Int. Cl.: B21D 51/26, B65B 7/28

(54) **STEUERVORRICHTUNG FÜR EINEN VERSCHLIESSER**
CONTROL DEVICE FOR A CLOSING MACHINE
DISPOSITIF DE COMMANDE POUR UN DISPOSITIF DE FERMETURE

(30) Priorität: 19.07.2022 EP 22185611
(43) Veröffentlichungstag der Anmeldung: 24.01.2024
(73) Patentinhaber: Ferrum Packaging AG, 5503 Schafisheim (CH)
(72) Erfinder: Schmid, Veit, 5022 Rombach (CH)
(74) Vertreter: IPS Irsch AG

(56) Entgegenhaltungen:
- WO-A1-2021/175407
- DE-A1- 102017 009 856
- DE-A1- 4 234 115
- US-A- 2 993 457

## Beschreibung

### Steuervorrichtung für einen Verschliesser

Die Erfindung betrifft eine Steuervorrichtung für einen Verschliesser und einen Verschliesser zum Verschliessen eines Behälters. Die Erfindung betrifft weiter ein Verfahren zum Verschliessen eines Behälters.

Bei der Abfüllung von Getränkedosen oder Lebensmitteldosen durchlaufen die Dosen nach der Befüllung mit dem Getränk oder dem Lebensmittel einen Dosenverschliesser, wobei die befüllten Dosenkörper über einen Zuführweg einlaufen und über einen weiteren Zuführweg Dosendeckel einlaufen. Der Dosenverschliesser weist üblicherweise mehrere karussellförmig angeordnete, gleichartige Stationen auf, in denen jeweils eine Dose mit einem Dosendeckel verschlossen wird. Die Dosendeckel werden dabei auf die Dosenkörper geführt und mit einem Falzkopf auf dem Dosenkörper gehalten. Dieses Halten dient auch der Fixierung der Dosen gegen ein Ausbrechen aus der von den Dosen in dem Dosenverschliesser durchlaufenen Kreisbahn aufgrund der Zentrifugalkraft. In dem Dosenverschliesser werden dabei die Dosenkörper mit dem Dosendeckel randseitig über eine Falzrolle gefalzt und somit verschlossen. In der Regel wird die Dose mit dem Dosendeckel dabei mittels des Falzkopfes zusätzlich um die eigene Symmetrieachse rotiert. Zur Rotation sind die Falzrollen und Falzköpfe an einer jeweiligen Falzwelle angeordnet.

Ein gattungsgemässer Dosenverschliesser ist in der DE 749636 und der DE4234115 A1 beschrieben. Der Dosenverschliesser umfasst eine Einspannvorrichtung zur Aufnahme einer zu verschliessenden Dose. Im Betriebszustand ist die zu verschliessende Dose in die Einspannvorrichtung eingebracht und durch diese in axialer und radialer Richtung gesichert. Ebenso ist ein Dosendeckel über der Dosenöffnung der zu verschliessenden Dose zentriert eingebracht. Die Dose weist im Bereich der Dosenöffnung einen umlaufenden Dosenflansch und der Dosendeckel einen umlaufenden Dosendeckelflansch auf. Zum Verschliessen der Dosenöffnung durch den Dosendeckel umfasst der Dosenverschliesser zusätzlich zwei um jeweils eine Achse drehbar gelagerte Falzrollen, die den Dosenflansch und den Dosendeckelflansch mittels einer im wesentlichen radial wirkenden Kraft miteinander verpressen, wobei die Verpressung durch ein kontinuierliches Abrollen in Umfangsrichtung entlang dem Umfang der Dosenöffnung erfolgt.

Ein weiterer Dosenverschliesser ist aus der GB 2098899 A bekannt. Der Dosenverschliesser umfasst eine Einspannvorrichtung zur Aufnahme der zu verschliessenden Dose und eine Falzrolle. Im Betriebszustand ist die zu verschliessende Dose in die Einspannvorrichtung eingebracht und durch diese in axialer und radialer Richtung gesichert. Ebenso ist ein Dosendeckel über der Dosenöffnung der zu verschliessenden Dose zentriert eingebracht. Die Dose weist im Bereich der Dosenöffnung des Dosenkörpers einen umlaufenden Dosenflansch und der Dosendeckel einen umlaufenden Dosendeckelflansch auf.

Vor einem eigentlichen Falzprozess werden Deckel und Dose an einem definierten Punkt vereint. Dann wird die Dose mit aufgelegtem Deckel zwischen einer Hubstation und dem Falzkopf eingespannt. Während des gesamten Falzprozesses bleibt die Dose eingespannt und wird erst nach erfolgtem Falzprozess wieder freigegeben, um in einen Dosen-Ausgang zu gelangen. Der eigentliche Falzprozess erfolgt durch die Falzrollen, welche sich an einem Falzhebel befinden. Die Falzrollen formen den Falz, bilden also einen dichten Verschluss.

Hubstation, Falzkopf, Falzhebel und Falzrollen bilden eine Einheit (auch "Station" genannt). Eine Vielzahl dieser Stationen wird im Dosenverschliesser kreisförmig angeordnet (in einer Art karussellförmigen Anordnung). Je höher die Anzahl an Stationen, desto mehr Dosen können sich zur gleichen Zeit im Falzprozess befinden, was die Leistungsfähigkeit (in Dosenverschlüsse pro Stunde) erhöhen kann.

Der Falzprozess besteht aus zwei Operationen: Einem Vorfalz (Operation eins, kurz auch "OP1" genannt) und einem Fertigfalz (Operation zwei, kurz auch "OP2" genannt). Diese Operationen erfolgen durch sequenzielles Andrücken einer ersten Falzrolle für OP1 und einer zweiten Falzrolle für OP2 an die Dose mit aufgelegtem Deckel im Berührungsbereich von Dose zu Deckel. Durch das Andrücken der jeweiligen Falzrolle wird das Material wie z.B. Blech des Deckels und der Dose ineinander gefalzt.

Um diese beiden Falzoperation OP1 und OP2 zu steuern, verfügen bekannte Dosenverschliesser über eine Steuervorrichtung.

Zum besseren Verständnis der vorliegenden Erfindung wird im Folgenden ein aus dem Stand der Technik bekannte Steuervorrichtung anhand der Fig. 1A-C beschrieben.

Zur besseren Unterscheidung des bekannten Standes der Technik von der vorliegenden Erfindung werden im Rahmen dieser Anmeldung Bezugszeichen zu Merkmalen bekannter Vorrichtungen mit einem Hochkomma (in Fig. 1A-C) versehen, während Merkmale zu erfindungsgemässen Vorrichtungen oder deren Bestandteilen kein Hochkomma tragen.

Fig. 1A-C zeigen also die bekannte Steuervorrichtung 1' für den Falzprozess des Dosenverschliessers.

Die Steuervorrichtung 1' umfasst ein Trägerelement 2' und eine an dem Trägerelement 2' angeordnete Falzkurve 4' mit einer Kurvenbahn 3' und Kurvenprofil 5'.

Zur Steuerung des Falzprozesses wird eine Falzvorrichtung mit einem an einer Trägerachse befestigten Steuerungselement in der Kurvenbahn 3' angeordnet und das Steuerungselement im Betriebszustand durch die Kurvenbahn bewegt.

Am anderen Ende der Trägerachse ist der Falzhebel angebracht, wobei an dem Falzhebel die erste Falzrolle für die erste Falzoperation und die zweite Falzrolle für die zweite Falzoperation angeordnet sind.

Die erste Falzoperation und die zweite Falzoperation sind durch die Bewegung des Steuerungselements in der Kurvenbahn 3' steuerbar.

Um die erste Falzoperation und die zweite Falzoperation anzupassen, ist die Falzkurve 4' mit einer Einstellmechanik 10' verbunden, wobei die Falzkurve 4' über die Einstellmechanik 4' in ihrer Lage so verschoben werden kann, sodass ein OP2-Bereich 52' der Falzkurve 4' so liegt, dass die Falzrollen für die zweite Falzoperation je nach Falzkurveneinstellung näher oder weiter zum Falz positioniert sind - also einen geringeren oder höheren Druck auf den Falz ausüben können. Somit ist es meist nicht mehr notwendig, bei jeder Station die Falzrollen für die zweite Falzoperation einzeln auf die neuen Anforderungen zu justieren.

Diese Lageveränderung der gesamten Falzkurve 4' durch die Einstellmechanik 10' ergibt jedoch nicht nur eine Lageänderung des OP2-Bereiches 52', sondern zwangsläufig auch eine leichte Lageänderung eines OP1-Bereiches 51', da diese Bereiche auf derselben Falzkurve 4' angeordnet sind (Die Verschiebung der Falzkurve 4', um den Drehpunkt 54' ergibt nicht nur eine Lageänderung des OP2-Bereiches 52', sondern auch eine (geringere) Lageänderung / Verzerrung des OP1-Bereiches 51').

Der Bereich der Kurvenbahn 3', in welchem sich der OP1-Bereich 51' befindet, wird bei der Lageveränderung des OP2-Bereiches 52' aus geometrischen Gründen leicht verzerrt. Diese führte teilweise dazu, dass der Vorfalz nicht mehr korrekt gefertigt wird.

Aufgabe der Erfindung ist es daher, eine Steuervorrichtung bereitzustellen, welche die aus dem Stand der Technik bekannten nachteiligen Wirkungen vermeidet. Insbesondere soll eine Steuervorrichtung bereitgestellt werden, welche einfach ausgestaltet ist und einfach sowie flexibel angepasst werden kann.

Die Aufgabe wird durch eine erfindungsgemässe Steuervorrichtung, einen erfindungsgemässen Verschliesser und durch ein erfindungsgemässes Verfahren gelöst.

Erfindungsgemäss wird eine Steuerungsvorrichtung für einen Verschliesser zum Verschliessen eines Behälters vorgeschlagen. Die Steuerungsvorrichtung umfasst ein Trägerelement, eine an dem Trägerelement angeordnete Falzkurve mit einer Kurvenbahn und eine Falzvorrichtung.

Dabei umfasst die Falzvorrichtung eine Trägerwelle mit einem Steuerungsende und einem Falzende. Ausserdem umfasst die Falzvorrichtung ein an dem Steuerungsende der Trägerwelle angeordnetes Steuerungselement und einen an dem Falzende der Trägerwelle angeordneten Falzhebel.

Hierbei umfasst die Falzvorrichtung weiter eine erste Falzrolle für eine erste Falzoperation und eine zweite Falzrolle für eine zweite Falzoperation, welche an dem Falzhebel angeordnet sind.

Dabei ist das Steuerungselement derart bewegbar in der Kurvenbahn der Falzkurve angeordnet, dass die erste Falzoperation und die zweite Falzoperation durch die Bewegung des Steuerungselements in der Kurvenbahn steuerbar sind.

Ausserdem umfasst die Falzkurve ein erstes Kurvensegment und ein zweites Kurvensegment, wobei die Kurvenbahn durch das erste Kurvensegment und das zweite Kurvensegment gebildet wird.

Das erste Kurvensegment und das zweite Kurvensegment sind dabei derart unabhängig voneinander bewegbar (insbesondere verschiebbar), dass die erste Falzoperation und die zweite Falzoperation (insbesondere durch die Bewegung / die Verschiebung des ersten Kurvensegments und des zweite Kurvensegments) unabhängig voneinander einstellbar sind.

Durch die Bewegung des ersten Kurvensegments und / oder des zweiten Kurvensegments ist dabei insbesondere eine Form der Kurvenbahn veränderbar. Durch eine Änderung der Form der Kurvenbahn sind die erste Falzoperation und die zweite Falzoperation einstellbar, da die Form der Kurvenbahn für eine Steuerung der ersten und zweiten Falzoperation verantwortlich ist.

Insbesondere wird durch die erste Falzoperation (im Folgenden auch als «OP1» bezeichnet) ein Vorfalz und durch die zweite Falzoperation (im Folgenden auch als «OP2» bezeichnet) ein Fertigfalz gebildet. Diese Operationen können durch sequenzielles Andrücken der ersten Falzrolle für die erste Falzoperation und der zweiten Falzrolle für die zweite Falzoperation an den Behälter mit einem aufgelegten Deckel im Berührungsbereich von Behälter zu Deckel erfolgen.

Durch das Andrücken der jeweiligen Falzrolle wird das Material ineinander gefalzt.

Unabhängig voneinander bewegbar bedeutet im Rahmen der Erfindung insbesondere, dass das erste Kurvensegment ohne eine Bewegung des zweiten Kurvensegmentes bewegt werden kann und / oder dass das zweite Kurvensegment ohne Bewegung des ersten Kurvensegmentes bewegt werden kann.

Unabhängig voneinander einstellbar bedeutet im Rahmen der Erfindung insbesondere, dass die erste Falzoperation ohne eine Änderung der zweiten Falzoperation eingestellt werden kann und / oder die zweite Falzoperation ohne eine Änderung der ersten Falzoperation eingestellt werden kann. Dies wird insbesondere dadurch ermöglicht, dass sowohl das erste Kurvensegment als auch das zweite Kurvensegment seine Position (besonderes bevorzugt seine Position relativ zum / an dem Trägerelement) verändern kann, ohne dass eine Position des jeweils andern Kurvensegmentes verändert wird. Insbesondere kann dadurch die erste Falzrolle und / oder die zweite Falzrolle in einem Betriebszustand näher oder weiter zu einem Falz des Behälters stehen, also die Zustellung der ersten und zweiten Falzrolle unabhängig voneinander eingestellt werden. Im speziellen werden die Falzrollen jeweils weiter oder näheren zum Falz positioniert, um einen geringeren oder höheren Druck auf den Falz auszuüben.

Vorzugsweise wird durch die Positionsänderung des ersten oder zweiten Kurvensegments die Form eines für die entsprechende Falzoperation zuständigen Bereiches der Kurvenbahn verändert.

Das Trägerelement ist insbesondere der Vorrichtungsteil, über welchen die Steuerungsvorrichtung in einem Verschliesser befestigt / angeordnet wird. Dabei kann das Trägerelement stationär also unbeweglich sein. Die Falzkurve ist insbesondere der Vorrichtungsteil, durch welchen die Bewegung der Falzrollen im Verschliesser vorgegeben, also gesteuert wird. Die Falzvorrichtung ist insbesondere der Vorrichtungsteile, mit welchem der Behälter verschlossen wird.

Prinzipiell kann die Kurvenbahn durch jede beliebige Vielzahl von Kurvensegmenten gebildet werden, wird jedoch zumindest durch das erste Kurvensegment und das zweite Kurvensegment gebildet.

Besonders bevorzugt sind das erste Kurvensegment und das zweite Kurvensegment derart unabhängig voneinander bewegbar, dass ein Kurvenprofil (also die Form) der Kurvenbahn veränderbar ist. Das Kurvenprofil ist dabei insbesondere das Profil, entlang welchem das Steuerungselement bewegbar ist. Insbesondere sind die erste Falzoperation und die zweite Falzoperation dabei durch die Veränderung des Kurvenprofils aufgrund der Verschiebung des ersten Kurvensegments und des zweite Kurvensegments einstellbar.

Da der Falzhebel und somit die Falzrollen über die Trägerwelle mit dem Steuerungselement verbunden sind, werden auch der Falzhebel und die Falzrollen bei einer Bewegung entlang des Kurvenprofils entsprechend bewegt.

Das Steuerungselement kann insbesondere eine Kurvenrolle (oder auch eine Vielzahl von Kurvenrollen, besonders bevorzugt eine erste und zweite Kurvenrolle umfassen), welche Kurvenrolle / Kurvenrollen bei der Bewegung durch die Kurvenbahn entlang der Kurvenprofils abrollbar sind, also abgerollt werden können.

Die Kurvenbahn kann einen ersten Abschnitt zur Steuerung der ersten Falzoperation und einen zweiten Abschnitt zur Steuerung der zweiten Falzoperation aufweisen (also die vorangehend erwähnten zuständigen Bereiche).

Dabei ist die Kurvenbahn besonders bevorzugt als ein Rundlauf, ein Kreislauf beziehungsweise eine umlaufende Kurvenbahn ausgestaltet, in welcher das Steuerelement endlos in eine Richtung bewegbar ist (beziehungsweise entlang welcher die Falzvorrichtung endlos in eine Richtung bewegbar ist).

Dabei kann die Steuervorrichtung eine Vielzahl von Falzvorrichtungen umfassen, welche an einer einzigen Falzkurve angeordnet sind, also in einer einzigen Kurvenbahn geführt werden.

In Ausführung der Erfindung kann das erste Kurvensegment derart bewegbar sein, dass eine Position des ersten Abschnittes relativ zu / an dem Trägerelement veränderbar ist. Folglich kann eine erste Zustellung der ersten Falzrolle (und somit die erste Falzoperation) zu dem Behälter durch eine Änderung der Position des ersten Abschnittes einstellbar sein.

Zusätzlich oder alternativ kann das zweite Kurvensegment derart bewegbar sein, dass eine Position des zweiten Abschnittes relativ zu / an dem Trägerelement veränderbar ist. Folglich kann eine zweite Zustellung der zweiten Falzrolle (und somit die zweite Falzoperation) zu dem Behälter durch eine Änderung der Position des zweiten Abschnittes einstellbar sein. Dabei kann der erste Abschnitt also unabhängig von dem zweiten Abschnitt und insbesondere relativ zum / an dem Trägerelement bewegt werden. Ausserdem kann der zweite Abschnitt unabhängig von dem ersten Abschnitt und insbesondere relativ zum / an dem Trägerelement bewegt werden.

In Ausführung der Erfindung kann die Falzvorrichtung dabei durch die Bewegung des Steuerungselements in der Kurvenbahn relativ zum Trägerelement bewegbar sein.

In der Praxis kann sich die Trägerwelle entlang einer Trägerachse von dem Steuerungsende zu dem Falzende erstrecken und durch die Bewegung des Steuerungselements ein im Wesentlichen senkrecht zur Trägerachse wirkendes Drehmoment auf die Trägerwelle ausübbar sein, sodass der Falzhebel mit der Trägerwelle durch die Steuerungsvorrichtung bewegbar ist. Alternativ kann das Steuerungselement durch ein auf die Trägerwelle wirkendes Drehmoment in der Kurvenbahn bewegbar sein. Hierfür kann entweder das Steuerungselement oder die Trägerwelle mit einem Rotor des Verschliessers gekoppelt sein, sodass die Bewegung aufgrund einer Rotation des Rotors im Betriebszustand erfolgt.

Bei einer besonders bevorzugten Ausführungsform ist die erste und / oder zweite Falzrolle rotierbar an dem Falzhebel angeordnet. Hierfür können die Falzrollen jeweils an einem rotierbaren Falzrollenbolzen angeordnet / befestigt sein, welcher am Falzhebel fixiert / geklemmt ist.

Durch die vorangehend dargelegten Massnahmen löst die erfindungsgemässe Steuervorrichtung nicht nur das Problem des verzerrten OP1-Bereiches bei OP2-Lageverschiebung, sondern kombiniert weitere Funktionen, welche vielfältigere Falzeinstellungen ermöglicht.

Die erfindungsgemässe Steuervorrichtung bietet insbesondere eine vollständige mechanische Bewegungstrennung vom OP1-Bereich (also dem ersten Abschnitt) zu OP2-Bereich (also dem zweiten Abschnitt). Die erfindungsgemässe Steuervorrichtung ist so aufgebaut, dass der OP2-Bereich - ohne den OP1 Bereich zu beeinflussen - in seiner Lage verschoben werden kann.

Die erfindungsgemässe Lösung besteht nun nicht mehr aus einer einzelnen Kurve, die eine Lageänderung erfährt, sondern aus (mindestens) zwei Segmenten - dem ersten und zweiten Kurvensegment - die vollständig unabhängig voneinander verschiebbar sind. Also insbesondere das erste Kurvensegment für die erste Falzoperation und das zweite Kurvensegment für die zweite Falzoperation. Beide sind vorzugsweise mit einem Kurventräger - dem Trägerelement - direkt verbunden und können jeweils vom Trägerelement aus bewegt werden. Besonders bevorzugt können die Kurvensegmente jeweils vom Trägerelement aus über Servomotoren mit Getriebe, insbesondere mittels jeweils einer an dem ersten und dem zweiten Kurvensegment angeordneten Exzenternocke bewegt werden.

Erfindungsgemäss wird weiter ein Verschliesser zum Verschliessen des Behälters vorgeschlagen, welcher die erfindungsgemässe Steuervorrichtung umfasst.

Bevorzugt umfasst der Verschliesser ein die Steuerungsvorrichtung umfassende Verschliessstation mit der Hubstation zur Aufnahme des Behälters. Durch Einspannen des Behälters zwischen Falzkopf und Hubstation kann der Behälter rotiert und mittels der Falzrollen verschlossen.

Dabei kann die Verschliessstation den vorangehend genannten Rotor umfassen.

Ausserdem kann der Verschliesser eine Behälterzufuhr für die Behälter, insbesondere mit einem Produkt gefüllte Behälter, zu der Verschliessstation (beziehungsweise zum Zuführen des Behälters zu einem Arbeitsraum des Verschliessers) umfassen und eine Zufuhreinrichtung zum Führen der Deckel zum Behälter. Zudem kann der erfindungsgemässe Verschliesser einen Auslauf für verschlossene Behälter von der Verschliessstation umfassen.

Dabei kann die Verschliessstation des Verschliessers besonders bevorzugt Hubstation, Falzkopf, Falzhebel und Falzrollen als eine Einheit - die Station - umfassen. Eine Vielzahl der Stationen kann in der Verschliessstation des Verschliesser kreisförmig angeordnet sein (in einer Art karussellförmigen Anordnung / Karussell). Je höher die Anzahl Stationen, desto mehr Dosen können sich zur gleichen Zeit im Falzprozess befinden, was die Leistungsfähigkeit (in Behälterverschlüsse pro Stunde) erhöhen kann.

Erfindungsgemäss wird ausserdem ein Verfahren zum Verschliessen des Behälters mit dem Deckel vorgeschlagen. Dabei umfasst das erfindungsgemässe Verfahren das Bereitstellen des erfindungsgemässen Verschliessers, das Auflegen des Deckels auf eine Öffnung des Behälters und das Verschliessen des Behälters mit dem Deckel durch die / in der Verschliessstation.

Dabei kann der Behälter zwischen dem Falzkopf und der Hubstation eingespannt werden und der Deckel mittels erster Falzrolle, zweiter Falzrolle und Falzkopf an den Behälter gefalzt werden. Abschliessend kann der verschlossene Behälter aus dem Arbeitsraum des Verschliesser abgeführt werden.

Dabei ist der Arbeitsraum der Raum des Verschliessers, in welchem der Behälter vorzugsweise mit dem Deckel verschlossen wird, insbesondere der Raum, in welchem der Falzprozess stattfindet. Vorzugsweise wird der Arbeitsraum von einem Gehäuse umgeben und grenzt so den Arbeitsraum des Verschliessers ab (und ermöglicht so das Bilden einer Hygienezone).

Insbesondere kann das Gehäuse eine Verkleidung, Umhüllung, Verschalung als oder Ummantelung angesehen werden, welches den Arbeitsraum zumindest teilweise umgibt. Dabei kann das Gehäuse den Arbeitsraum nach Aussen abschliessen und / oder abschirmen, sodass eine Atmosphäre im Arbeitsraum hygienisch von der Umgebung abgetrennt wird.

Der erfindungsgemässe Verschliesser kann weiter die Hubstation (beziehungsweise eine Vielzahl von Hubstationen) zum Anheben des Behälters umfassen. Die Hubstationen können dabei gegenüber der Falzvorrichtungen angeordnet sein.

In der Praxis kann der Verschliesser eine Behälterabführung zum Abführen der Behälter aus dem Arbeitsraum umfassen. Dabei kann zwischen dem Behälterzuführung und der Behälterabführung eine Trennwand oder Blende angeordnet sein, welche eine Kreuzkontamination zwischen einlaufenden und auslaufenden Behältern vermeidet.

Ausserdem kann die Behälterzuführung als ein im Stand der Technik bekannter Einführtisch ausgestaltet sein.

Der erfindungsgemässe Verschliesser ist bevorzugt als ein Dosenverschliesser ausgestaltet. Der Dosenverschliesser weist üblicherweise die mehreren karussellförmig-angeordneten gleichartigen Stationen auf, in denen jeweils eine Dose mit einem Dosendeckel verschlossen wird.

Dabei kann der Behälter eine Dose und der Deckel ein Dosendeckel sein, welche durch den Dosenverschliesser miteinander gefalzt werden.

Im Betriebszustand werden die Falzrollen mit ihrem jeweiligen Falzprofil in Kontakt mit einem Dosendeckelflansch des Dosendeckels und einem Dosenflansch der Dose gebracht. Durch Rotation der Dose wird dann die Falzrolle in Umfangsrichtung der Dose rotiert, wobei der Dosenflansch mit dem Dosendeckelflansch gefalzt wird. Zur Rotation der Dose wird die Dose bevorzugt zwischen dem Falzkopf und der Hubstation eingespannt, wobei der Falzkopf mit einer Falzwelle um eine Falzachse rotiert wird. Vorzugsweise ist die Dose zum Verschliessen also in axialer und radialer Richtung fixiert und wird in Umfangsrichtung rotiert.

Im Rahmen der Erfindung kann unter der Dose ein rotationssymmetrischer Behälter verstanden werden, welcher mittels des Dosenverschliessers und der zugehörigen Falzrolle verschlossen wird. Eine Dose kann vorzugsweise ein Metall, insbesondere Aluminium oder Stahl umfassen.

Prinzipiell kann der Verschliesser bevorzugt mindestens die erste Falzrolle und die zweite Falzrolle als zwei Arten Falzrollen mit unterschiedlichen Falzprofilen umfassen, sodass Dosen nach einem Doppelfalzprinzip verschlossen werden können, bei welchem die Dosen in zwei Stufen verschlossen werden. Je eine Art Falzrolle ist dabei für eine Stufe zuständig. Die erste Falzrolle fertigt den Vorfalz an (erste Falzoperation), während die zweite Art Falzrolle die Dose / das Gebinde komplett verschliesst (zweite Falzoperation).

Die Dosenkörper werden durch die Behälterzuführung zugeführt. Die Dosenkörper gelangen von der Behälterzuführung auf eine der jeweiligen Hubstationen (welche in die Verschliessstation integriert sind). Auf einer Umdrehung der Verschliessstation führen die Hubstationen vorzugsweise eine kurvengesteuerte Hubbewegung aus, um die Dosenkörper von unten an die Dosendeckel und später den Falzkopf einzufahren. Nach einer bestimmten Hubstrecke kommt der Dosenkörper mit dem Dosendeckel in Berührung.

Vorzugsweise umfasst der Dosenverschliesser noch ein Ausstosselement. Das Ausstosselement ist zum Beispiel an einer Ausstossstange befestigt, welche eine Linearbewegung entlang der axialen Richtung innerhalb der Falzwelle des Falzkopfs ausführt. Vorzugsweise kurvengesteuert (über eine separate Kurve der Steuervorrichtung) wird in der Abwärtsbewegung zuerst der Dosendeckel in der Deckelführung gehalten. Sobald der Dosenkörper in den Dosendeckel eingefahren ist, wechselt der Ausstosselement die Richtung des Hubs und fährt gleichmässig mit der Hubstation nach oben. Die unterstützende Funktion des Ausstosselements endet mit dem Einfahren von Dosenkörper und Dosendeckel in den Falzkopf. Ab diesem Moment ist die Dose zwischen Hubstation und Falzkopf eingespannt. Anschliessend wird der eigentliche Falzprozess durchgeführt.

Prinzipiell kann der erfindungsgemässe Verschliesser analog zu den bereits aus dem Stand der Technik bekannten Dosenverschliessern sein, unterscheidet sich jedoch in der Steuervorrichtung, um so die Nachteile des Standes der Technik zu vermeiden.

Im Folgenden werden die Erfindung und der Stand der Technik anhand von Ausführungsbeispielen unter Bezugnahme auf die Zeichnungen näher erläutert.
- Fig. 1A: eine erste Ansicht einer Steuervorrichtung des Standes der Technik;
- Fig. 1B: eine zweite Ansicht der Steuervorrichtung des Standes der Technik;
- Fig. 1C: eine dritte Ansicht der Steuervorrichtung des Standes der Technik;
- Fig. 2: eine Draufsicht eines erfindungsgemässen Dosenverschliessers;
- Fig. 3: eine Darstellung einer ersten und zweiten Falzoperation;
- Fig. 4: eine perspektivische Ansicht eines Zusammenspiels einer erfindungsgemässen Steuervorrichtung mit einer Falzvorrichtung;
- Fig. 5A: eine erste Ansicht eines erfindungsgemässen Trägerelementes mit einem ersten Kurvensegment und einem zweiten Kurvensegment;
- Fig. 5B: eine zweite Ansicht des erfindungsgemässen Trägerelementes mit einem ersten Kurvensegment;
- Fig. 5C: eine dritte Ansicht des erfindungsgemässen Trägerelementes mit einem zweiten Kurvensegment;
- Fig. 6A: eine erste Ansicht von unten eines erfindungsgemässen Trägerelementes mit einem ersten Kurvensegment und einem zweiten Kurvensegment;
- Fig. 6B: eine zweite Ansicht von unten des erfindungsgemässen Trägerelementes mit dem ersten Kurvensegment und dem zweiten Kurvensegment;
- Fig. 7: eine schematische Darstellung einer Verschliessstation.

Fig. 1A-C wurden bereits vorangehend bei der Darstellung des Standes der Technik beschrieben.

Fig. 2 zeigt eine Draufsicht eines erfindungsgemässen Dosenverschliessers 1000. Prinzipiell läuft der Verschliessprozess analog zum Stand der Technik ab, jedoch verfügt der Dosenverschliesser 1000 über einer erfindungsgemässen Steuervorrichtung.

Der Dosenverschliesser 1000 gemäss Fig. 2 umfasst eine Deckelbereitstellungsvorrichtung 11 zur Bereitstellung eines Deckels 101, einen Begasungsrotor 15 zur Zuführung von Gas zur Dose 100 und zum Führen und Transportieren des Deckels 101 zu der Dose 100. Ausserdem umfasst der Verschliesser 1000 eine Verschliessstation 14 zum Verschliessen der Dose 100 mit dem Deckel 101. Dabei ist die Verschliessstation 14 in einem von einem Gehäuse 20 umgebenen Arbeitsraum 19 des Dosenverschliessers 1000 angeordnet.

Der Deckel 101 wird entlang des Pfeiles C durch die Deckelbereitstellungsvorrichtung 11 in den Arbeitsraum 19 des Dosenverschliessers 1000 eingebracht. Hierbei werden die Deckel 101 auf dem Begasungsrotor 15 abgelegt. Durch Rotation des Begasungsrotors 15 werden die Deckel 101 weiter transportiert.

Die Dosen 100 werden durch an einer Kette angeordnete Mitnehmer der Behälterzufuhr 12 von einem Behälterspender in Richtung von Pfeil A zum Arbeitsraum 19 geführt. Dort werden die Behälter 100 in die Behälteraufnahmen 17 des Begasungsrotors 15 eingebracht. Dort wird die Dose 100 im Bereich D mit einem Gas wie Kohlenstoffdioxid oder Stickstoff begast und mit dem Deckel 101 vereint.

Die Begasung erfolgt entlang des Pfeiles B mit der Gaszufuhr 16 über den Begasungsrotor 15. Nach der Begasung wird die Dose 100 mit dem Deckel 101 durch die Behälterüberführung 13 vom Begasungsrotor 15 zum Falzprozess 14 weitergeführt und dort verschlossen. Alternativ zum Begasungsrotor 15 kann auch ein Deckelrotor mit Schienen zum Transport der Deckel verwendet werden, wobei die Begasung über eine lineare Begasungsvorrichtung durchgeführt wird, welche stationär angeordnet ist.

Dosen 100 werden mit Deckel 101 eingespannt und durch den Falzprozess 14 verschlossen. Die verschlossene Dose wird durch einen weiteren Rotor in den Dosenausgang 18 gefördert.

Bei der Begasung wird das Gas zu einer Unterseite des Deckels 101 gefördert. Somit kann gewährleistet werden, dass ein Restvolumen der Dose 100, in welchem kein Lebensmittel angeordnet ist, vor dem Verschliessen im Wesentlichen mit dem Gas befüllt ist, wobei die ursprünglich im Restvolumen vorhandene Luft durch das Gas möglichst vollständig verdrängt wird. Hiermit lässt sich gegebenenfalls eine längere Haltbarkeit des in der Dose 100 angeordneten Lebensmittels erreichen.

Fig. 3 zeigt eine Darstellung einer ersten Falzoperation OP1 und einer zweiten Falzoperation OP2.

Ein erfindungsgemässer Falzprozess besteht aus zwei Operationen: Einem Vorfalz (durch "OP1") und dem Fertigfalz (durch "OP2"). Diese Operationen OP1 und OP2 erfolgen durch sequenzielles Andrücken der ersten Falzrolle 81 und der zweiten Falzrolle 82 an die Dose 100 mit aufgelegtem Deckel 101 im Berührungsbereich von Dose 100 zu Deckel 101. Durch das Andrücken der jeweiligen Falzrolle 81, 82 wird das Blech des Deckels 101 und der Dose 100 ineinander gefalzt.

Fig. 4 zeigt eine perspektivische Ansicht eines Zusammenspiels einer erfindungsgemässen Steuervorrichtung 1 mit einer Falzvorrichtung.

Die Steuerungsvorrichtung 1 umfasst ein Trägerelement 2, eine an dem Trägerelement 2 angeordnete Falzkurve 4 mit einer Kurvenbahn 3 und eine Falzvorrichtung.

Dabei umfasst die Falzvorrichtung eine Trägerwelle 7 in Form einer Hebelwellenmechanik 7 mit einem Steuerungsende und einem Falzende. Ausserdem umfasst die Falzvorrichtung ein an dem Steuerungsende der Trägerwelle 7 angeordnetes Steuerungselement 6 und ein an dem Falzende der Trägerwelle 7 angeordneten Falzhebel 8.

Dabei ist das Steuerungselement 6, welches als Kurvenrolle 6 ausgestaltet ist, derart durch abrollen in der Kurvenbahn 3 der Falzkurve 4 a bewegbar, dass die erste Falzoperation und die zweite Falzoperation durch die Bewegung des Steuerungselements 6 in der Kurvenbahn 3 steuerbar sind. Es kann also gesteuert werden, wann welche Falzrolle 81, 82 auf Dose und Deckel einwirkt.

Die erste Falzrolle 81 und zweite Falzrolle 82 sind im Falzhebel 8 befestigt. Dieser wird per Hebelwellenmechanik 7 und Kurvenrolle 6 über die Falzkurve 4 kurvengesteuert. Die Falzkurve 4 steuert folglich das sequenzielle Andrücken der Falzrollen 81, 82 um den Falz zu bilden.

Werden auf einem Verschliesser verschiedene Dosen- und/oder Deckelmaterialien (Materialart, Wandstärke) verschlossen, müssen bei jedem Dosen- und/oder Deckelmaterialwechsel die zweiten Falzrollen 82 für die zweite Falzoperation (und in seltenen Fällen die ersten Falzrollen 81 für die erste Falzoperation) aller Verschliessstationen auf veränderte Dosen-/Deckelmaterialien justiert werden.

Fig. 5A-C zeigen Ansichten des erfindungsgemässen Trägerelementes 2 mit einem ersten Kurvensegment 41 und einem zweiten Kurvensegment 42.

Die Kurvenbahn 3 wird durch das erste Kurvensegment 41 und das zweite Kurvensegment 42 gebildet. Das erste Kurvensegment 41 und das zweite Kurvensegment 42 sind dabei derart unabhängig voneinander verschiebbar, dass die erste Falzoperation und die zweite Falzoperation durch die Verschiebung des ersten Kurvensegments 41 und des zweite Kurvensegments 42 unabhängig voneinander einstellbar sind, da sich ein Kurvenprofil 5 der Kurvenbahn 3 an verschiedenen Abschnitten verändern kann.

Hierbei bedeutet unabhängig voneinander verschiebbar insbesondere, dass das erste Kurvensegment 41 ohne eine Bewegung des zweiten Kurvensegmentes 42 bewegt werden kann und dass das zweite Kurvensegment 42 ohne Bewegung des ersten Kurvensegmentes 41 bewegt werden kann, da die Kurvensegmente 41, 42 unabhängig voneinander an dem Trägerelement 2 befestigt sind.

So kann die erste Falzrolle oder die zweite Falzrolle in einem Betriebszustand näher oder weiter zu einem Falz des Behälters stehen, also die Zustellung der ersten und zweiten Falzrolle unabhängig voneinander eingestellt werden.

Alle hier beschriebenen Einstellungen können elektrisch mit Servomotoren über Getriebe betätigt werden. Dabei kann der Servomotor 22 das zweite Kurvensegment 42 über die Exzenternocke 21 verschieben.

Die erfindungsgemässe Lösung besteht also aus zwei Segmenten 41, 42, die vollständig unabhängig voneinander verschiebbar sind.

Fig. 6A-B zeigen Ansichten von unten eines erfindungsgemässen Trägerelementes 2 mit einem ersten Kurvensegment 41 und einem zweiten Kurvensegment 42.

Die erfindungsgemässe Vorrichtung löst nicht nur das Grundproblem des verzerrten OP1-Bereiches, also eines ersten Abschnittes 51 bei OP2-Bereich-Lageverschiebung (also einer Verschiebung eines zweiten Abschnittes 52), sondern kombiniert weitere Funktionen, welche vielfältigere Falzeinstellungen ermöglichen.

Die Erfindung bietet eine vollständig mechanisch Bewegungstrennung vom OP1-Bereich 51 zu OP2-Bereich 52. Das System ist so aufgebaut, dass der OP2-Bereich 52 - ohne den OP1-Bereich 51 zu beeinflussen - in seiner Lage verschoben werden kann.

Ausserdem besteht die Möglichkeit, neben der Lage des OP2-Bereiches 52 auch die Lage des OP1-Bereiches 51 zu verschieben - und dies vollständig unabhängig von der Verschiebung des OP2-Bereiches 52.

Mit einer OP2-Einstellmechanik (in Form einer Exzenternocke 21) erfolgt nicht nur die Einstellung eines OP2-Falzes (also Fertigfalz), sondern es wird auch eine sogenannte "Auskuppelfunktion" des OP2-Bereiches 52 ermöglicht. Dies bedeutet, dass der OP2-Bereich 52 so weit nach Aussen bewegt wird, dass die zweite Falzrolle auf den Falz keine Kraft mehr ausüben kann.

Dieses Auskuppeln des OP2-Bereiches 52 ermöglicht nun trotz montierter zweiter Falzrollen (da diese nun keinen Einfluss auf den Falz haben) eine Vorfalz-Analyse und Vorfalz-Einstellungen der ersten Falzrollen. Ein Vorfalz (also OP1-Falz) kann nun separat begutachtet werden, um diesen gegebenenfalls zu justieren.

Durch diese erfindungsgemäss ermöglichte Vereinigung dieser beiden Funktionen (OP2-Einstellung und Auskuppeln) können Kosten, Anzahl der Teile und Zeitaufwand zur Inbetriebnahme verringert werden.

Die Verschiebung des zweiten Kurvensegments 42 um den Drehpunkt 24 über die OP2-Exzenternocke 21, ergibt eine Lageänderung des OP2-Bereiches 52 und wird für die globale Justierung/Einstellung des OP2-Falzes verwendet (also für jede beliebige Vielzahl von an der Falzkurve angeordneten Falzvorrichtungen), ohne die zweiten Falzrollen jeder Station mit grossem Aufwand separat einstellen/justieren zu müssen. Die Kurvenbahn 3 des OP1-Bereiches 51 des ersten Kurvensegmentes 41 wird mit dieser Einstellung des OP2-Bereiches 52 aufgrund der in dieser Erfindung enthaltenen mechanischen Bewegungstrennung nicht beeinflusst.

Die Verschiebung des ersten Kurvensegments 41 um den Drehpunkt 26 über die OP1-Exzenternocke 25 angetrieben mit einem Servomotor mit Getriebe, ergibt eine Lageänderung des OP1-Bereiches 51 und wird für die globale Justierung/Einstellung des OP1-Falzes verwendet (also für jede beliebige Vielzahl von an der Falzkurve angeordneten Falzvorrichtungen) - ohne die ersten Falzrollen jeder Station mit grossem Aufwand separat einstellen/justieren zu müssen. Der OP1-Falz wird über das erste Kurvensegment 51 gesteuert. Die Kurvenbahn 3 des OP2-Bereiches 52 des zweiten Kurvensegments 42 wird mit dieser Einstellung des OP1 Bereiches 51 aufgrund der in dieser Erfindung enthaltenen mechanischen Bewegungstrennung nicht beeinflusst.

Fig. 7 zeigt eine schematische Darstellung einer Verschliessstation 1001 mit einer zu verschliessenden Dose 100 und einem Dosendeckel 101, bei welcher die erfindungsgemässe Steuervorrichtung nicht mit den einzelnen Komponenten dargestellt ist.

Die Verschliessstation 1001 umfasst eine Dosenstütze mit Hubstation 23 und einen Falzkopf 9 und eine um eine Falzwelle drehbar gelagerte Falzrolle 81 mit einem Falzrollenprofil 111. Über der Öffnung der Dose 100 ist der Dosendeckel 101 zentriert angeordnet. Die Dose 100 weist im Bereich der Dosenöffnung einen umlaufenden Dosenflansch und der Dosendeckel 101 einen umlaufenden Dosendeckelflansch auf.

Während des Verschliessvorgangs wird die Falzrolle 81 über das Falzrollenprofil 111 in Kontakt mit dem Dosenflansch und dem Dosendeckelflansch gebracht. Hierbei werden der Dosenflansch und der Dosendeckelflansch mittels einer im Wesentlichen radial wirkenden Kraft über die Falzrolle 81 miteinander verpresst. Die Verpressung erfolgt dabei durch ein kontinuierliches Abrollen der Falzrolle 81 in Umfangsrichtung entlang dem Umfang der Dosenöffnung. Durch Falzen der Dose 100 mit dem Dosendeckel 101 wir vorzugsweise ein Doppelfalz erzeugt. Hierfür wird jedoch eine hier nicht dargestellte zweite Falzrolle verwendet.

Zum Falzen wird die Dose 100 dabei durch eine Einspannvorrichtung aus Hubstation 23 und Falzkopf 9 rotiert, indem der Falzkopf 9 mit der Falzwelle um die Falzachse X rotiert wird.

Die Erfindung ist nicht auf die offenbarten Ausführungsformen beschränkt, sondern wird der Umfang der Erfindung durch die beigefügten Ansprüche definiert.

In den Ansprüchen schliesst das Wort "umfassend" keine anderen Elemente oder Schritte aus, und der unbestimmte Artikel "ein" oder "eine" schliesst keine Vielzahl aus. Die blosse Tatsache, dass bestimmte Massnahmen in voneinander verschiedenen abhängigen Ansprüchen wiederholt werden, bedeutet nicht, dass eine Kombination dieser Massnahmen nicht vorteilhaft verwendet werden kann. Jegliche Bezugszeichen in den Ansprüchen sollten nicht als Einschränkung des Umfangs ausgelegt werden.

## Patentansprüche

1. Steuerungsvorrichtung für einen Verschliesser (1000) zum Verschliessen eines Behälters (100), umfassend
ein Trägerelement (2); und
eine an dem Trägerelement (2) angeordnete Falzkurve (4) mit einer Kurvenbahn (3); und
eine Falzvorrichtung umfassend eine Trägerwelle (7) mit einem Steuerungsende und einem Falzende, wobei die Falzvorrichtung weiter ein an dem Steuerungsende angeordnetes Steuerungselement (6) und einen an dem Falzende angeordneten Falzhebel (8) umfasst, wobei an dem Falzhebel (8) eine erste Falzrolle (81) für eine erste Falzoperation (OP1) und eine zweite Falzrolle (82) für eine zweite Falzoperation (OP2) angeordnet sind, wobei das Steuerungselement (6) derart bewegbar in der Kurvenbahn (4) angeordnet ist, dass die erste Falzoperation (OP1) und die zweite Falzoperation (OP2) durch die Bewegung des Steuerungselements (6) in der Kurvenbahn (3) steuerbar sind;
**dadurch gekennzeichnet, dass**
die Falzkurve (4) ein erstes Kurvensegment (41) und ein zweites Kurvensegment (42) umfasst, wobei die Kurvenbahn (3) durch das erste Kurvensegment (41) und das zweite Kurvensegment (42) gebildet wird, und das erste Kurvensegment (41) und das zweite Kurvensegment (42) derart unabhängig voneinander bewegbar sind, dass die erste Falzoperation (OP1) und die zweite Falzoperation (OP2) unabhängig voneinander einstellbar sind.

2. Steuerungsvorrichtung nach Anspruch 1, wobei das erste Kurvensegment (41) und das zweite Kurvensegment (42) derart unabhängig voneinander bewegbar sind, dass ein Kurvenprofil (5) der Kurvenbahn (3) veränderbar ist.

3. Steuerungsvorrichtung nach Anspruch 2, wobei das Steuerungselement (6) eine Kurvenrolle (6) umfasst, welche Kurvenrolle (6) bei der Bewegung durch die Kurvenbahn (3) entlang der Kurvenprofils (P) abgerollt werden kann.

4. Steuerungsvorrichtung nach einem der vorangehenden Ansprüche, wobei die Kurvenbahn (3) einen ersten Abschnitt (51) zur Steuerung der ersten Falzoperation (OP1) und einen zweiten Abschnitt (52) zur Steuerung der zweiten Falzoperation (OP2) aufweist.

5. Steuerungsvorrichtung nach Anspruch 4, wobei das erste Kurvensegment (41) derart bewegbar ist, dass eine Position des ersten Abschnittes (51) an dem Trägerelement (2) veränderbar ist.

6. Steuerungsvorrichtung nach Anspruch 4 oder 5, wobei eine erste Zustellung der ersten Falzrolle (81) zu dem Behälter (100) durch eine Änderung der Position des ersten Abschnittes (51) einstellbar ist.

7. Steuerungsvorrichtung nach einem der Ansprüche 4 bis 6, wobei das zweite Kurvensegment (42) derart bewegbar ist, dass eine Position des zweiten Abschnittes (52) an dem Trägerelement (2) veränderbar ist.

8. Steuerungsvorrichtung nach einem der Ansprüche 4 bis 7, wobei eine zweite Zustellung der zweiten Falzrolle (82) zu dem Behälter (100) durch eine Änderung der Position des zweiten Abschnittes (52) einstellbar ist.

9. Steuerungsvorrichtung nach einem der vorangehenden Ansprüche, wobei die Falzvorrichtung durch die Bewegung des Steuerungselements (6) in der Kurvenbahn (3) relativ zum Trägerelement (2) bewegbar ist.

10. Steuerungsvorrichtung nach einem der vorangehenden Ansprüche, wobei sich die Trägerwelle (7) entlang einer Trägerachse von dem Steuerungsende zu dem Falzende erstreckt und durch die Bewegung des Steuerungselements (6) ein im Wesentlichen senkrecht zur Trägerachse wirkendes Drehmoment auf die Trägerwelle (7) ausübbar ist, sodass der Falzhebel (8) mit der Trägerwelle (7) durch die Steuerungsvorrichtung (1) bewegbar ist.

11. Steuerungsvorrichtung nach einem der vorangehenden Ansprüche, wobei die erste und / oder zweite Falzrolle (81, 82) rotierbar an dem Falzhebel (8) angeordnet sind.

12. Verschliesser zum Verschliessen eines Behälters (100) umfassend eine Steuerungsvorrichtung (1) nach einem der vorangehenden Ansprüche.

13. Verschliesser nach Anspruch 12 weiter umfassend:
ein die Steuerungsvorrichtung (1) umfassende Verschliessstation (1001) mit einer Hubstation (23) zur Aufnahme des Behälters (100);
eine Behälterzufuhr (12) für Behälter (100), insbesondere mit einem Produkt gefüllte Behälter, zu der Verschliessstation (1001);
einen Zufuhreinrichtung (15) zum Führen der Deckel (101) zum Behälter (100); und
einen Auslauf (13) für verschlossene Behälter von der Verschliessstation (1001).

14. Verfahren zum Verschliessen eines Behälters (100) mit einem Deckel (101), umfassend:
Bereitstellen eines Verschliessers (1000) nach einem der Ansprüche 12 oder 13; und
Auflegen des Deckels (101) auf eine Öffnung des Behälters (100); und
Verschliessen des Behälters (100) mit dem Deckel (101).

15. Verfahren nach Anspruch 14, wobei das Verschliessen des Behälters (100) umfasst:
Positionieren des Behälters (100) zwischen einem Falzkopf (9) und einer Hubstation (23);
Falzen des Deckels (101) an den Behälter (100) mittels der ersten und zweiten Falzrolle (81, 82).

## Claims

1. A control device for a sealer (1000) for sealing a container (100), comprising
a carrier element (2); and
a seaming curve (4) arranged at the carrier element (2) and having a curve track (3); and
a seaming device comprising a carrier shaft (7) having a control end and a seaming end, wherein the seaming device further comprises a control element (6) arranged at the control end and a seaming lever (8) arranged at the seaming end, wherein a first seaming roller (81) for a first seaming operation (OP1) and a second seaming roller (82) for a second seaming operation (OP2) are arranged at the seaming lever (8), wherein the control element (6) is arranged in a movable manner in the curve track (4) in such a way that the first seaming operation (OP1) and the second seaming operation (OP2) can be controlled by the movement of the control element (6) in the curve track (3);
**characterized in that**
the seaming curve (4) comprises a first curve segment (41) and a second curve segment (42), wherein the curve track (3) is formed by the first curve segment (41) and the second curve segment (42), and the first curve segment (41) and the second curve segment (42) can be moved independently of each other in such a way that the first seaming operation (OP1) and the second seaming operation (OP2) can be adjusted independently of each other.

2. The control device according to claim 1, wherein the first curve segment (41) and the second curve segment (42) can be moved independently of each other in such a way that a curve profile (5) of the curve track (3) can be changed.

3. The control device according to claim 2, wherein the control element (6) comprises a curve roller (6), which curve roller (6) can be unrolled during the movement through the curve track (3) along the curve profile (P).

4. The control device according to any one of the preceding claims, wherein the curve track (3) has a first section (51) for controlling the first seaming operation (OP1) and a second section (52) for controlling the second seaming operation (OP2).

5. The control device according to claim 4, wherein the first curve segment (41) can be moved in such a way that a position of the first section (51) on the carrier element (2) can be changed.

6. The control device according to claim 4 or 5, wherein a first feed of the first seaming roller (81) to the container (100) can be adjusted by changing the position of the first section (51).

7. The control device according to any one of the claims 4 to 6, wherein the second curve segment (42) can be moved in such a way that a position of the second section (52) on the carrier element (2) can be changed.

8. The control device according to any one of the claims 4 to 7, wherein a second feed of the second seaming roller (82) to the container (100) can be adjusted by changing the position of the second section (51).

9. The control device according to any one of the preceding claims, wherein the seaming device can be moved relative to the carrier element (2) by the movement of the control element (6) in the curve track (3).

10. The control device according to any one of the preceding claims, wherein the carrier shaft (7) extends along a carrier axis from the control end to the seaming end and a torque acting substantially perpendicular to the carrier axis can be exerted on the carrier shaft (7) by the movement of the control element (6), so that the seaming lever (8) can be moved by the carrier shaft (7) by means of the control device (1).

11. The control device according to any one of the preceding claims, wherein the first and / or the second seaming roller (81, 82) are arranged in a rotatable manner on the seaming lever (8).

12. A sealer for sealing a container (100), comprising a control device (1) according to any one of the preceding claims.

13. The sealer according to claim 12, further comprising:
a sealing station (1001) comprising the control device (1) and having a lifting station (23) for receiving the container (100);
a container feed (12) for containers (100), in particular containers filled with a product, to the sealing station (1001);
a feeding device (15) for guiding the lids (101) to the container (100); and
an outlet (13) for sealed containers from the sealing station (1001).

14. A method for sealing a container (100) with a lid (101), comprising:
providing a sealer (1000) according to any one of the claims 12 or 13; and
placing the lid (101) on an opening of the container (100); and
sealing the container (100) with the lid (101).

15. The method according to claim 14, wherein the sealing of the container (100) comprises:
positioning the container (100) between a seaming head (9) and a lifting station (23);
seaming the lid (101) to the container (100) by means of the first and second seaming roller (81, 82).

## Revendications

1. Dispositif de commande pour un dispositif de fermeture (1000) destiné à fermer un récipient (100), comprenant
un élément de support (2) ; et
une courbe de pliage (4) disposée sur l'élément de support (2) avec une trajectoire de courbe (3) ; et
un dispositif de pliage comprenant un arbre de support (7) avec une extrémité de commande et une extrémité de pliage, le dispositif de pliage comprenant en outre un élément de commande (6) disposé à l'extrémité de commande et un levier de pliage (8) disposé à l'extrémité de pliage, un premier rouleau de pliage (81) pour une première opération de pliage (OP1) et un deuxième rouleau de pliage (82) pour une deuxième opération de pliage (OP2) étant disposés sur le levier de pliage (8), l'élément de commande (6) étant disposé de manière mobile dans la trajectoire de courbe (4) de telle sorte que la première opération de pliage (OP1) et la deuxième opération de pliage (OP2) puissent être commandées par le mouvement de l'élément de commande (6) dans la trajectoire de courbe (3);
**caractérisé en ce que**
la courbe de pliage (4) comprend un premier segment de courbe (41) et un deuxième segment de courbe (42), la trajectoire de courbe (3) étant formée par le premier segment de courbe (41) et le deuxième segment de courbe (42), et le premier segment de courbe (41) et le deuxième segment de courbe (42) étant mobiles indépendamment l'un de l'autre de telle sorte que la première opération de pliage (OP1) et la deuxième opération de pliage (OP2) peuvent être réglées indépendamment l'une de l'autre.

2. Dispositif de commande selon la revendication 1, dans lequel le premier segment de courbe (41) et le deuxième segment de courbe (42) sont mobiles indépendamment l'un de l'autre de telle sorte qu'un profil de courbe (5) de la trajectoire de courbe (3) peut être modifié.

3. Dispositif de commande selon la revendication 2, dans lequel l'élément de commande (6) comprend un rouleau de courbe (6), lequel rouleau de courbe (6) peut être déroulé le long du profil de courbe (P) lors de son mouvement à travers la trajectoire de courbe (3).

4. Dispositif de commande selon l'une des revendications précédentes, la trajectoire de courbe (3) présentant une première section (51) pour commander la première opération de pliage (OP1) et une deuxième section (52) pour commander la deuxième opération de pliage (OP2).

5. Dispositif de commande selon la revendication 4, le premier segment de courbe (41) étant mobile de telle sorte qu'une position de la première section (51) sur l'élément de support (2) peut être modifiée.

6. Dispositif de commande selon la revendication 4 ou 5, un premier positionnement du premier rouleau de pliage (81) vers le récipient (100) pouvant être réglé en modifiant la position de la première section (51).

7. Dispositif de commande selon l'une des revendications 4 à 6, le deuxième segment de courbe (42) étant mobile de telle sorte qu'une position de la deuxième section (52) sur l'élément de support (2) peut être modifiée.

8. Dispositif de commande selon l'une des revendications 4 à 7, un deuxième positionnement du deuxième rouleau de pliage (82) vers le récipient (100) pouvant être réglé en modifiant la position de la deuxième section (52).

9. Dispositif de commande selon l'une des revendications précédentes, le dispositif de pliage étant mobile par rapport à l'élément du support (2) par le mouvement de l'élément de commande (6) dans la trajectoire de courbe (3).

10. Dispositif de commande selon l'une des revendications précédentes, l'arbre de support (7) s'étendant le long d'un axe de support de l'extrémité de commande à l'extrémité de pliage et un couple de rotation agissant essentiellement perpendiculairement à l'axe de support pouvant être exercé sur l'arbre de support (7) par le mouvement de l'élément de commande (6), de sorte que le levier de pliage (8) avec l'arbre de support (7) est mobile par le dispositif de commande (1).

11. Dispositif de commande selon l'une des revendications précédentes, le premier et/ou le deuxième rouleau de pliage (81, 82) étant disposés de manière rotative sur le levier de pliage (8).

12. Dispositif de fermeture pour fermer un récipient (100) comprenant un dispositif de commande (1) selon l'une des revendications précédentes.

13. Dispositif de fermeture selon la revendication 12, comprenant en outre :
une station de fermeture (1001) comprenant le dispositif de commande (1) avec une station de levage (23) pour recevoir le récipient (100) ;
un dispositif d'alimentation en récipients (12) pour les récipients (100), en particulier les récipients remplis de produit, vers la station de fermeture (1001) ;
un dispositif d'alimentation (15) pour guider les couvercles (101) vers le récipient (100) ; et
une sortie (13) pour les récipients fermés depuis la station de fermeture (1001).

14. Procédé pour fermer un récipient (100) avec un couvercle (101), comprenant :
la mise à disposition d'un dispositif de fermeture (1000) selon l'une des revendications 12 ou 13 ; et
la pose du couvercle (101) sur une ouverture du récipient (100) ; et
la fermeture du récipient (100) avec le couvercle (101).

15. Procédé selon la revendication 14, dans lequel la fermeture du récipient (100) comprend :
le positionnement du récipient (100) entre une tête de pliage (9) et une station de levage (23) ;
le pliage du couvercle (101) sur le récipient (100) au moyen des premier et deuxième rouleaux de pliage (81, 82).
